# EUROPÄISCHE PATENTSCHRIFT

(11) **EP 3 990 790 B1**
(45) Veröffentlichungstag und Bekanntmachung des Hinweises auf die Patenterteilung: **18.12.2024**
(21) Anmeldenummer: 20734677.6
(22) Anmeldetag: 19.06.2020
(51) Int. Cl.: F15B 21/00, F15B 15/18, F15B 15/20, F15B 13/00

(54) **BAUSATZ MIT HYDRAULIK-STEUERBLOCK UND HYDRAULISCHE ACHSE**
CONSTRUCTION KIT WITH HYDRAULIC CONTROL BLOCK AND HYDRAULIC AXLE
KIT DE CONSTRUCTION AVEC BLOC DE COMMANDE HYDRAULIQUE ET AXE HYDRAULIQUE

(30) Priorität: 27.06.2019 DE 102019209328; 18.07.2019 DE 102019210622
(43) Veröffentlichungstag der Anmeldung: 04.05.2022
(73) Patentinhaber: Robert Bosch GmbH, 70442 Stuttgart (DE)
(72) Erfinder: JUNKER, Markus, 63801 Kleinostheim (DE); RUMPEL, Manuel, 97753 Karlstadt (DE)
(86) Internationale Anmeldenummer: PCT/EP2020/067071
(87) Internationale Veröffentlichungsnummer: WO 2020/260146

(56) Entgegenhaltungen:
- EP-A1- 1 316 732
- WO-A1-2005/106257
- WO-A1-2018/202290
- WO-A2-2012/167892
- US-A- 3 233 523
- US-A- 3 824 900

## Beschreibung

Die Erfindung betrifft einen Bausatz mit Hydrozylindern unterschiedlicher Bauform und einen Hydraulik-Steuerblock gemäß Patentanspruch 1 sowie eine hydraulische Achse mit dem Bausatz gemäß Patentanspruch 32.

Gattungsgemäße hydraulische Achsen weisen ein Antriebsmodul und ein Abtriebsmodul auf.

Das Antriebsmodul umfasst dabei einen Antriebsmotor, beispielsweise einen Elektromotor, insbesondere Servomotor, der über eine Kupplung mit einer Triebwelle einer als Hydropumpe ausgestalteten Hydromaschine verbunden ist. Letztgenannte ist fluidisch und mechanisch mit einem Hydraulik-Steuerblock verbunden. Besonders kompakte Ausführungen nehmen das Triebwerk oder zumindest einige Abschnitte des Triebwerks der Hydromaschine im Steuerblock auf. Die Abtriebsseite ist von einem Hydrozylinder oder generell von einem hydraulischen Aktor gebildet. Auch dieser ist fluidisch und mechanisch mit dem Steuerblock verbunden, wodurch sich in Summe für die Achse eine räumlich und mechanisch kompakte Anordnung ergibt.

Die mechanische und hydraulische Verbindung zwischen dem Antriebsmodul und dem Aktor ist im speziellen auf den Aktor selbst und die Kriterien, die er mitbringt, abgestimmt. So sind zu berücksichtigen die Zylinderbauart in Form von Anzahl und Anordnung der Kolbenflächen, wie beispielsweise Zweikammer- oder Dreikammerzylinder, ein Kolbendurchmesser, ein Stangendurchmesser, Zylinderrohrdurchmesser und verschiedene genormte Aktorbefestigungsarten, wie beispielsweise die Befestigung über einen Kopfflansch oder über einen Schwenkzapfen. Ein weiteres Kriterium ist ein Führungs- und Dichtungssystem, so wie die Orientierung des Antriebsmoduls relativ zum Aktor.

Herkömmliche Hydraulik-Steuerblöcke erweisen sich hier als vergleichsweise unflexibel, da die Orientierung des Antriebsmoduls fix und unveränderlich ist. Hinzukommt, dass bei einem bestehenden Produktportfolio elektrohydraulischer Achsen aufgrund der genannten Kriterien eine hohe Zahl von verschiedenen Bauteilen eingesetzt werden muss. Die Varianz potentiell einsatzbarer Aktoren, insbesondere Hydrozylinder, führt zu einer großen Varianz an Steuerblockausgestaltungen, da auf jeden Hydrozylinder individuell mit mechanischem und hydraulischem Anschluss reagiert werden muss. Dies stellt einen erheblichen Kostenaufwand bezüglich Konstruktion, Fertigung und Verwaltung der Konstruktions- und Fertigungsdaten dar. Grundlegend ist zu sagen, dass die hohe Varianz an möglichen Hydraulikzylindern notwendigerweise auf den Hydrauliksteuerblock übertragen wird. Weist auch dieser verschiedene Varianten, wie beispielsweise verschiedene, angebotene hydraulische Schaltungen auf, so entsteht in der Multiplikation der beiden varianztragenden Objekte eine hohe Menge an Konfigurationen, die verwaltet und gepflegt werden müssen.

Die Druckschrift EP 1 316 732 A1 zeigt einen Hydraulik-Steuerblock zur Druckmittelversorgung verschiedener Arbeitseinheiten, die eine unterschiedliche Anzahl doppeltwirkender Hydrozylinder aufweisen. Hierzu ist im Steuerblock eine Reihe Schaltventile vorgesehen, die paarweise auf je einen Arbeitsanschluss des Steuerblocks geführt sind, wobei ein Schaltventil jedes Paares mit einer Druckmittelquelle und das jeweils andere mit einer Druckmittelsenke verbunden wird.

Die Druckschrift WO 2018 20 22 90 A1 zeigt einen Pneumatik-Steuerblock zur Druckluftversorgung eines doppeltwirkenden Pneumatik-Zylinders. Die Steuerung erfolgt mittels einer am Steuerblock angesetzten Steuereinheit. Der Steuerblock ist in eine Vielzahl nebengeordneter Funktionsmodule unterteilt, die untereinander und in ihrer Reihenfolge aufgrund baugleicher Schnittstellen wechselbar sind und durch deren Einsatz/Weglassen die Funktionalität der Steuereinheit variiert werden kann.

Die Druckschrift US 382 49 00 A zeigt einen Hydraulik-Steuerblock für einen doppeltwirkenden Hydrozylinder. Bohrungen im Steuerblock zur Verbindung des Hydrozylinders mit einer Druckmittelquelle und einer Druckmittelsenke werden abgegriffen.

Die Druckschrift WO 2005 106 257 A1 zeigt einen ringförmigen Hydraulik-Steuerblock, der ein Zylinderrohr eines Hydrozylinders zu dessen Druckmittelversorgung umgreift. So ist eine kompakte Bauweise realisiert. Der Steuerblock hat radial innenliegende hydraulische Schnittstellen zur Druckmittelversorgung eines stangenseitigen Ringraumes des Hydrozylinders.

Die Druckschrift US 323 35 23 A zeigt einen Steuerblock mit einem Steuerventil und einem doppeltwirkenden Hydrozylinder. Der Steuerblock hat Druckmittelkanäle, über die je einer der beiden Zylinderräume mit Druckmittel versorgbar. Die Verbindung erfolgt dabei über jeweils eine Verbindungshülse, die den entsprechenden Kanal abgreift.

Demgegenüber liegt der Erfindung die Aufgabe zugrunde, einen Bausatz mit Hydrozylindern unterschiedlicher Bauform mit einem Hydraulik-Steuerblock für eine hydraulische, insbesondere elektrohydraulische, Achse zu schaffen, der eine hohe Varianz bei geringem Aufwand erlaubt. Darüber hinaus besteht die Aufgabe, eine hydraulische, insbesondere elektrohydraulische, Achse mit hoher Varianz und ebenso geringem Aufwand zu schaffen. Die erste Aufgabe wird gelöst durch einen Bausatz mit Hydrozylindern unterschiedlicher Bauform mit einem Hydraulik-Steuerblock mit den Merkmalen des Patentanspruchs 1, die zweite durch eine hydraulische Achse mit den Merkmalen des Patentanspruchs 32. Vorteilhafte Weiterbildungen der Erfindungen sind in den jeweils abhängigen Ansprüchen beschrieben.

Ein für alle Hydrozylinder des Bausatzes nutzbarer Hydraulik-Steuerblock hat zur Steuerung einer Druckmittelversorgung jedes Hydrozylinders des Bausatzes im Steuerblock angeordnete hydraulische Schnittstellen, über die Kolbenflächen jedes Hydrozylinders des Bausatzes mit einer Druckmittelquelle und/oder einer Druckmittelsenke der Achse fluidisch verbindbar, insbesondere in fluidische Verbindung bringbar sind. Die Druckmittelquelle ist vorzugsweise eine Hochdruckseite einer Hydromaschine, die Druckmittelsenke deren Niederdruckseite oder ein Tank. Erfindungsgemäß sind die innenliegenden hydraulischen Schnittstellen zur wahlweisen Druckmittelversorgung von Hydrozylindern unterschiedlicher Bauform vorgesehen. Dazu ist ein für jeden Hydrozylinder des Bausatzes und in Abhängigkeit der Bauform eines entsprechenden Hydrozylinders des Bausatzes spezifisch ausgestaltetes Einsetzteil vorgesehen, von dem eine jeweilige der innenliegenden hydraulischen Schnittstellen zur fluidischen Verbindung abgreifbar und sperrbar ist.

Dadurch ist die jeweilige Varianz der Kombination aus möglichen Bauformen des Steuerblocks und des Hydrozylinders, aus der herkömmlich für jede Bauform des Hydrozylinders ein individueller Steuerblock resultiert, in das Einsetzteil verschoben. Es können so mit einer, insbesondere nur einer, Bauform des Steuerblocks mehrere Bauformen des Hydrozylinders druckmittelversorgt werden, ohne dass der Steuerblock, genauer gesagt sein Grundkörper, geändert werden muss. Lediglich das Einsetzteil muss angepasst oder gewechselt werden, wenn ein Hydrozylinder anderer Bauform angeschlossen werden soll. Hierdurch sinken Aufwände und Kosten für Konstruktion, Fertigung, Lagerhaltung und Anpassung des Steuerblocks. Die genannten Aufwände und Kosten werden so in das bedeutend einfacher zu konstruierende, fertigende, lagernde, anzupassende Bauteil des Einsetzteils verschoben und dadurch reduziert. Der Steuerblock ermöglicht somit eine hohe Varianz bei geringem Aufwand.

Bevorzugt ist das Einsetzteil zumindest abschnittsweise innerhalb des Grundkörpers des Steuerblocks gelagert. Mittels seiner stabilen Lagerung im Steuerblock kann durch das Einsetzteil, ergänzend zum genannten Abgriff und/oder Sperren der innenliegenden hydraulischen Schnittstellen, eine Lagerung, Führung und/oder Befestigung des Hydrozylinders im und/oder am Steuerblock ausgebildet sein.

In einer Alternative ist das Einsetzteil als ein mit dem entsprechenden Hydrozylinder lösbar verbindbarer oder verbundener Adapter ausgebildet.

Der Adapter weist in einer Weiterbildung in Abhängigkeit der Bauform wenigstens einen Abgriff oder wenigstens eine Sperre seitens des Steuerblocks und/oder seitens des entsprechenden Hydrozylinders auf.

Alternativ ist das Einsetzteil in baulicher Einheit mit dem entsprechenden Hydrozylinder gebildet. In anderen Worten weist die jeweilige Bauform des Hydrozylinders spezifische, adapterartige Geometrien zum Abgriff und/oder zum Sperren der innenliegenden hydraulischen Schnittstellen auf. Insbesondere ist das einsetzteil einstückig mit einem Abschnitt des Hydrozylinders oder von einem Abschnitt des Hydrozylinders gebildet. Der Abschnitt ist insbesondere ein Gehäuseabschnitt, insbesondere ein Zylinderkopf-, -Zylinderboden- oder Zylinderrohrabschnitt des Hydrozylinders.

In einer Weiterbildung umfasst ein Lieferumfang oder eine Anordnung des Steuerblocks mehrere in Abhängigkeit verschiedener Bauformen des Hydrozylinders ausgestaltete Einsetzteile, insbesondere Adapter, wobei nur eines oder einer davon eingesetzt ist. Dabei kann die Anordnung einen oder mehrere Einsetzteile oder Adapter aufweisen.

In einer Weiterbildung sind alle innenliegenden hydraulischen Schnittstellen, oder zumindest eine Minderzahl davon, vom Einsetzteil abgegriffen.

In einer Weiterbildung ist jede abgegriffene der innenliegenden hydraulischen Schnittstellen mit wenigstens einer ihr fest zugeordneten Kolbenfläche des Hydrozylinders fluidisch verbunden.

Die Bauform der Hydrozylinder des Bausatzes, und damit die jeweils an einen Hydrozylinder angepasste Ausgestaltung des Einsetzteils, insbesondere Adapters, ist in einer Weiterbildung zumindest von einer Kolbenflächenzahl, insbesondere der Ausgestaltung als Ein-, Zwei-, Drei- oder Mehrflächen oder -kammer-Zylinder, und/oder von einem Kolbenflächenverhältnis, insbesondere der Ausgestaltung als Gleichgang-, Differential-, Tandem- oder Teleskopzylinder, und/oder von einem Zylinderdurchmesser in Form eines Kolbendurchmessers und/oder eines Zylinderrohraußendurchmessers, des Hydrozylinders bestimmt. Die Varianz liegt dabei allein im Einsetzteil, insbesondere Adapter.

Die hydraulischen Schnittstellen müssen jedoch nicht alle innerhalb des Steuerblocks im Bereich des Einsetzteils, insbesondere Adapters, angeordnet sein. Es kann wenigstens eine hydraulische Schnittstelle außenliegend oder am hydraulischen Steuerblock vorgesehen sein. Damit ist dann insbesondere ein vom Steuerblock weit entfernter Kolbenraum mit Druckmittel versorgbar.

In einer Weiterbildung ist vom Einsetzteil keine der innenliegenden hydraulischen Schnittstellen abgegriffen. Stattdessen sind all diese von ihm gesperrt. Die Druckmittelversorgung des Hydrozylinders ist dann nur über die wenigstens eine außenliegende hydraulische Schnittstelle des Steuerblocks vorgesehen.

Anzahlen der innenliegenden und außenliegenden hydraulischen Schnittstellen summieren sich vorzugsweise zu einer höchsten Kolbenflächenzahl der unterschiedlichen Bauformen. Im Fall allein innenliegender hydraulischer Schnittstellen ist deren Anzahl vorzugsweise gleich dieser höchsten Kolbenflächenzahl.

In einer Weiterbildung ist fertigungstechnisch einfach und mit hoher Präzision eine Ausnehmung oder Durchgangsausnehmung, vorzugsweise eine Bohrung oder Durchgangsbohrung, im Steuerblock vorgesehen, in die das Einsetzteil, insbesondere der Adapter, eingesetzt ist.

Dabei ist in einer Weiterbildung die Bohrung oder Durchgangsbohrung in eine Seitenfläche des Steuerblocks eingebracht, in die sie mit einer radialen Erweiterung, eine Anlageschulter ausbildend mündet. In die Bohrung oder Durchgangsbohrung ist das Einsetzteil, insbesondere der Adapter, eingesetzt, wobei an der Anlageschulter ein Radialbund des Einsetzteils, insbesondere Adapters abgestützt ist.

In einer Weiterbildung ist die Durchgangsbohrung bezüglich ihrer Bohrungsrichtung, das heißt bezüglich einer Ebene, deren Normale die Bohrungsrichtung ist, symmetrisch oder weist zumindest, insbesondere abgesehen von möglichen Kerben, Nachbearbeitungen oder dergleichen, eine symmetrische Grundform auf.

Dann ist vorzugsweise die radiale Erweiterung oder Anlageschulter an beiden Endabschnitten der Durchgangsbohrung vorgesehen. Dadurch kann das Einsetzteil, insbesondere der Adapter, und damit insbesondere der Hydrozylinder, um seine Hochachse um 180° gedreht eingesetzt sein.

Vorzugsweise weisen die innenliegenden hydraulischen Schnittstellen jeweils wenigstens eine Mündung in die Bohrung oder Durchgangsbohrung hinein auf.

Diese Mündungen sind in einer Weiterbildung in Bohrungsrichtung zueinander, insbesondere axial, beabstandet.

In einer Weiterbildung erstrecken sich diese Mündungen innenumfänglich in der Bohrung oder Durchgangsbohrung, voll- oder teilumfänglich.

Insbesondere erstrecken sie sich als Nuten.

In eine jeweilige der Nuten mündet jeweils ein, den Steuerblock oder dessen Grundkörper zumindest abschnittsweise durchsetzender, Druckmittelkanal ein.

Eine Druckmittelverbindung mit drei Kolbenräumen ist insbesondere dann möglich, wenn in einer Weiterbildung zwei innenliegende hydraulische Schnittstellen vorgesehen sind, von denen eine erste eine Mündung in die Bohrung oder Durchgangsbohrung hinein und die zweite zwei Mündungen in die Bohrung oder Durchgangsbohrung hinein aufweisen.

Sind die vorgenannten zwei Mündungen in einer Bohrungsrichtung, also bezüglich einer Ebene, deren Normale die Bohrungsrichtung ist, symmetrisch zu der vorgenannten einen Mündung angeordnet, kann der Hydrozylinder auf einfache Weise um seine Hochachse um insbesondere 180° gedreht angeordnet sein.

Um das Einsetzteil, insbesondere den Adapter möglichst prozesssicher montieren zu können und keine Maßnahmen zu seiner rotatorischen Ausrichtung vorsehen zu müssen, sind die Mündungen der innenliegenden hydraulischen Schnittstellen in einer Weiterbildung innenumfänglich in einer Innenmantelfläche der Bohrung oder Durchgangsbohrung, insbesondere als voll- oder teilumfängliche Nuten oder Ringkanäle, ausgebildet.

Ein der jeweiligen Mündung zugeordneter Abgriff ist dann als eine Quer- oder Radialbohrung im Einsetzteil, insbesondere Adapter ausgebildet, die von der jeweiligen Mündung zumindest abschnittsweise überdeckt ist.

Umgekehrt ist es natürlich möglich, dass die adapterseitigen Abgriffe als außenumfängliche Nuten und die Mündungen in die Bohrung oder Durchgangsbohrung als Quer- oder Radialkanal ausgebildet sind.

In einer Variante ist das Einsetzteil, insbesondere der Adapter, als Adapterbuchse mit einer Durchgangsausnehmung, insbesondere -bohrung ausgebildet. Letztgenannte ist insbesondere von einer Kolbenstange eines Hydrozylinders des Bausatzes durchgreifbar oder durchgriffen, wodurch das Einsetzteil, insbesondere die Adapterbuchse kopfseitig am Hydrozylinder ausgebildet oder angeordnet sein kann, insbesondere ist.

An einer Innenmantelfläche oder an Innenmantelflächenabschnitten der Durchgangsausnehmung des Einsetzteils, insbesondere der Adapterbuchse, ist in einer Weiterbildung eine Führungs- und/oder einer Lagerstelle gebildet, an der eine Kolbenstange des Hydrozylinders führbar und/oder lagerbar ist, insbesondere geführt und/oder gelagert ist. Auch diese wichtige Funktion kann somit vom Grund- oder Vollkörper des Hydraulik-Steuerblocks in das Einsetzteil, insbesondere den Adapter oder die Adapterbuchse, verlagert sein, was bezüglich Führung und Lagerung, sowie Montage der Kolbenstange Vorteile bietet.

In einer Weiterbildung ist an einer Innenmantelfläche oder an Innenmantelflächenabschnitten der Durchgangsausnehmung des Einsetzteils, insbesondere der Adapterbuchse, wenigstens ein Dichtelement vorgesehen. Dadurch kann beispielsweise eine Stangendichtung zur Trennung zweier Kolbenräume ausgebildet sein, wodurch auch diese wichtige Funktion somit vom Grund- oder Vollkörper des Hydraulik-Steuerblocks in das Einsetzteil, insbesondere in den Adapter oder die Adapterbuchse, verlagert ist.

Im Falle eines Mehrkammer- insbesondere Tandemzylinders ist in einer Weiterbildung über das wenigstens eine Dichtelement und die Kolbenstange eine der Kolbenflächen gegen eine andere der Kolbenflächen abdichtbar, insbesondere abgedichtet.

Zur Druckmittelversorgung von wenigstens zwei der Kolbenräume des Mehrkammerzylinders sind in einer Weiterbildung beide innenliegenden hydraulischen Schnittstellen abgegriffen. Zusammen mit der wenigstens einen, außenliegenden hydraulischen Schnittstelle ist so zumindest ein Dreikammer-Zylinder, insbesondere Tandem-Zylinder über die hydraulischen Schnittstellen mit Druckmittel versorgbar.

Unter Druckmittelversorgung ist in dieser Schrift je nach Bewegungsrichtung eine Beschickung oder Entlassung von Druckmittel zu verstehen.

In einer Weiterbildung ist über das wenigstens eine Dichtelement und die Kolbenstange eine der Kolbenflächen gegen Atmosphäre abdichtbar, insbesondere abgedichtet.

Weniger Kolbenflächen sind mit Druckmittel versorgbar, wenn in einer Weiterbildung das Einsetzteil, insbesondere der Adapter, derart ausgestaltet ist, dass eine der beiden innenliegenden hydraulischen Schnittstellen abgegriffen, die andere aber gesperrt ist. Zusammen mit der wenigstens einen, außenliegenden hydraulischen Schnittstelle ist so zumindest ein Zweikammer-Zylinder, insbesondere ein Gleichgang- oder ein DifferentialZylinder, über die hydraulischen Schnittstellen mit Druckmittel versorgbar.

Für den Differentialzylinder oder einen Zweikammerzylinder mit nur einer Kolbenstange ist in einer Weiterbildung das Einsetzteil, insbesondere der Adapter, von einer Adapterbuchse mit einer stirnseitigen Ausnehmung und einem stirnseitigen Boden gebildet, ist also etwa topfförmig ausgestaltet. Dabei ist nur eine der beiden innenliegenden hydraulischen Schnittstellen abgegriffen und die jeweils andere ist gesperrt. Auch auf diese Weise ist zusammen mit der wenigstens einen, außenliegenden hydraulischen Schnittstelle zumindest ein Zweikammer-Zylinder, insbesondere Gleichgang- oder Differential-Zylinder über die hydraulischen Schnittstellen mit Druckmittel versorgbar.

In einer Weiterbildung geht vom Einsetzteil, insbesondere vom Adapter, von jedem Abgriff eine Druckmittelleitung, insbesondere in Form eines Hydraulik-Rohres oder -Schlauches, aus, die nach außerhalb eines Grundkörpers des Steuerblocks geführt ist, und die mit einer jeweiligen der Kolbenflächen eines Hydrozylinders des Bausatzes, oder dem zugeordneten Kolbenraum, fluidisch verbindbar oder verbunden ist. So sind die genannten Vorteile der Schnittstellen und des Einsetzteils, insbesondere Adapters, auch dann gegeben, wenn der Hydrozylinder weit ab angeordnet ist, die hydraulische Achse also in aufgelöster Bauweise vorgesehen ist.

In einer Weiterbildung ist das Einsetzteil, insbesondere der Adapter, über einen ersten Deckel mittelbar oder unmittelbar in der Bohrung oder Durchgangsbohrung gehalten.

In einer Weiterbildung ist ein Radialbund des Einsetzteils, insbesondere Adapters, über einen ersten Deckel mittelbar oder unmittelbar auf eine radial erweiterte Umfangsausnehmung der Bohrung oder Durchgangsbohrung gespannt.

In einer Weiterbildung ist der erste Deckel ein erster Rohr- oder Ringflansch, der mit einem ersten Zylinderrohr eines entsprechenden Hydrozylinders des Bausatzes verbunden ist, und der mittels Zugschrauben an einem Grundkörper des Steuerblocks befestigt ist.

Eine einfache und gut lösbare Verbindung ist dabei gegeben, wenn in einer Weiterbildung der erste Ringflansch ein Schraubringflansch ist, der auf das erste Zylinderrohr außenumfänglich aufgeschraubt ist.

Um das Einsetzteil, insbesondere den Adapter, auf die radial erweiterte Umfangsausnehmung der Bohrung oder Durchgangsbohrung des Steuerblocks zu spannen, hat in einer Weiterbildung eine Ringstirnfläche des ersten Zylinderrohres einen Überstand zu einer Ringstirnfläche des ersten Ringflansches und ist an einer ersten Stirnseite des Einsetzteils, insbesondere Adapters, abgestützt.

In einer Weiterbildung ist ein dem ersten Deckel am Steuerblock gegenüberliegend angeordneter zweiter Deckel vorgesehen, mit dem die Durchgangsbohrung, in der das Einsetzteil, insbesondere der Adapter, angeordnet ist, verschlossen ist.

Der zweite Deckel ist dabei bezüglich eines Kraftflusses vorteilhafter Weise vom Einsetzteil, insbesondere Adapter, entkoppelt.

In einer Weiterbildung ist der zweite Deckel zu diesem Zweck von einem zweiten Zylinderrohr des Hydrozylinders des Bausatzes spannungsfrei, also ohne dass Kräfte zwischen zweitem Deckel und zweitem Zylinderrohr übertragen werden können, durchgriffen.

In einer Weiterbildung ist das zweite Zylinderrohr mittels in einer zweiten Stirnseite des Einsetzteils, insbesondere Adapters, verankerten, insbesondere eingeschraubten, Zugankern auf das Einsetzteil, insbesondere den Adapter, gespannt.

Zur Zentrierung eines Zylinderrohres am Einsetzteil, insbesondere Adapter, und damit am Steuerblock und/oder zur koaxialen Ausrichtung von Zylinderrohren zueinander, weist das Einsetzteil, insbesondere der Adapter, in einer Weiterbildung einen stirnseitigen Ringkragen oder eine stirnseitige Ringausnehmung auf, wobei das jeweilige Zylinderrohr den Ringkragen umgreift oder in die Ringausnehmung eintaucht.

Vorzugsweise ist zwischen Zylinderrohr und Ringkragen oder Ringausnehmung wenigstens ein Dichtelement angeordnet.

In einer Weiterbildung weist der erste und/oder der zweite Deckel ein Befestigungsauge zur schwenkbaren Befestigung des Hydrozylinders und damit der hydraulischen Achse auf.

In einer Weiterbildung weist der Steuerblock um eine Bohrungsmündung der Bohrung oder Durchgangsbohrung herum Befestigungsmittel zur Befestigung der Hydrozylinder unterschiedlicher Bauform auf. Diese Befestigungsmittel sind vorzugsweise symmetrisch an beiden Seiten der Durchgangsausnehmung ausgebildet, sodass jeder der Hydrozylinder, insbesondere jede Bauform, um seine, insbesondere ihre, Hochachse um insbesondere 180° gedreht, also in zwei Richtungen, angeordnet sein kann.

Eine hydraulische Achse hat einen Bausatz, der gemäß wenigstens einem Aspekt der vorhergehenden Beschreibung ausgestaltet ist, wobei wenigstens eine der Kolbenflächen eines Hydrozylinders des Bausatzes mit einer der innenliegenden hydraulischen Schnittstellen über einen Abgriff des entsprechenden Einsetzteils, insbesondere Adapters, fluidisch verbindbar ist.

Mehrere Ausführungsbeispiele eines erfindungsgemäßen Bausatzes mit Hydrozylindern unterschiedlicher Bauform und eines Hydraulik-Steuerblocks und einer erfindungsgemäßen hydraulischen Achse sind in den Zeichnungen dargestellt. Anhand der Figuren dieser Zeichnungen wird die Erfindung nun näher erläutert.

Es zeigen:
Figuren 1a bis c unterschiedliche Bauformen eines Hydrozylinders in schematischer Darstellung,
Figuren 2a bis c je eine erfindungsgemäße hydraulische Achse basierend auf einem Differentialzylinder, gemäß einem ersten bis dritten Ausführungsbeispiel,
Figuren 3a bis c je eine erfindungsgemäße hydraulische Achse basierend auf einem Gleichgangzylinder, gemäß einem vierten bis sechsten Ausführungsbeispiel,
Figuren 4a und b je eine erfindungsgemäße hydraulische Achse basierend auf einem Tandemzylinder, gemäß einem siebten bis neunten Ausführungsbeispiel,
Fig. 5 die hydraulische Achse gemäß Fig. 4a in einer teilperspektivischen Ansicht,
Fig. 6 die hydraulische Achse gemäß Fig. 4a und 5 in einem Teilschnitt im Bereich eines Steuerblocks, sowie mit Darstellung des Ausführungsbeispiels gemäß Fig. 4b,
Fig. 7 die hydraulische Achse gemäß Fig. 6 mit vergrößertem Teilschnitt im Bereich des Steuerblocks und eines als Adapterbuchse ausgebildeten Einsetzteils,
Fig. 8a für alle Ausführungsbeispiele geltende, innenliegende hydraulische Schnittstellen im Steuerblock,
Fig. 8b für alle Ausführungsbeispiele geltende Befestigungsschnittstellen am Steuerblock,
Fig. 9 die hydraulische Achse gemäß Fig. 2c in einem Detailschnitt im Bereich des Steuerblocks und der Adapterbuchse,
Fig. 10a und 10b ein Detail des Schnittes gemäß Fig. 9, bei Verwendung unterschiedlicher Zylinderrohre gemäß Ausführungsbeispielen,
Fig. 11 Befestigungsschnittstellen und eine freigelegte Adapterbuchse gemäß einem Ausführungsbeispiel, und
Fig. 12 die Hydraulikachse gemäß Fig. 3a in einem Längsschnitt in einem Bereich der Adapterbuchse.

Im Folgenden wird dargestellt, wie mit Hilfe unterschiedlicher in einem Hydraulik-Steuerblock anordenbaren Adapterbuchsen unterschiedliche Bauformen von Hydrozylindern, die sich insbesondere in der Anzahl von Kolbenflächen und Zylinderrohrdurchmessern unterscheiden können, mit einem gleichen Hydraulik-Steuerblock-Grundkörper - und weitergefasst mit einem gleichen hydraulischen Antriebsmodul - verbinden lassen.

Figuren 1a bis 1c zeigen unterschiedliche Bauformen von Hydrozylindern. Fig. 1a zeigt einen Differentialzylinder 2 mit einer ersten Kolbenstange 8, an der ein erster Kolben 10 angeordnet ist. Dieser ist in einem ersten Zylinderrohr 12 geführt und trennt einen ersten, ringförmigen Kolbenraum 14 von einem zweiten, bodenseitigen Kolbenraum 16. Die Kolbenräume 14, 16 sind über eine erste und zweite hydraulische Schnittstelle 18, 20 mit einer Druckmittelquelle oder Druckmittelsenke einer hydraulischen Achse fluidverbindbar. Fig. 1b zeigt einen Gleichgangzylinder, der rein funktionell die gleichen Komponenten 8, 10, 12, 14, 16, 18, 20 hat, bis auf, dass am ersten Kolben 10 eine zweite Kolbenstange 20 angeordnet ist, die sich durch den zweiten Kolbenraum 16 hindurch, aus dem Zylinderrohr 12 hinaus, der ersten Kolbenstange 8 gegenüberliegend erstreckt. Dabei sind eine erste Kolbenfläche 24 und eine zweite Kolbenfläche 26, anders als beim Differentialzylinder, gleich groß. Fig. 1c zeigt einen Tandemzylinder, eine besondere Bauform eines Mehrflächenzylinders. Er ist eine funktionale Erweiterung des Differentialzylinders gemäß Fig. 1a. An das erste Zylinderrohr 12 schließt sich ein zweites Zylinderrohr 28 an. Darin ist ein zweiter Kolben 30 geführt. Beide Kolben 10, 30 sind über die zweite Kolbenstange 22 gekoppelt. Aufgrund der Trennung der beiden Zylinderrohre 12, 28 entstehen so ein dritter und vierter Kolbenraum 32, 34. Zur Druckmittelversorgung des dritten Kolbenraums 32 ist eine dritte hydraulische Schnittstelle 36 vorgesehen. Der vierte Kolbenraum 34 ist lediglich mit Atmosphäre verbunden und "atmet" bei Kolbenbewegung. Indem ein Durchmesser des zweiten Kolbens 30 dem Durchmesser der ersten Kolbenstange 8 entspricht, fällt bei einer Aus-/Einfahrbewegung des Tandemzylinders 6 ein sogenanntes Pendel- oder Differenzvolumen an. Durch entsprechende hydraulische Druckmittelbeaufschlagung der Kolbenflächen der beiden Kolben 10, 30 sind Eil- und Kraftgänge realisierbar.

Die dritte hydraulische Schnittstelle 36 ist im gezeigten Ausführungsbeispiel gemäß Fig. 1c als Abzweig einer der vorgenannten, hydraulischen Schnittstellen ausgebildet.

Mittels dem im allgemeinen Teil der Beschreibung geschilderten Einsetzteil, insbesondere Adapter, den hydraulischen Schnittstellen und den Befestigungsschnittstellen können gemäß den Figuren 2a bis 4b Hydraulikzylinder unterschiedlicher Bauform 2, 4, 6 mit einem Antriebsmodul 40 bei gleichbleibendem Hydraulik-Steuerblock-Grundkörper verbunden werden. Dabei erlaubt die im Folgenden geschilderte Ausgestaltung des Steuerblocks, seiner Schnittstellen und seines Einsetzteils, insbesondere Adapters, die äußerst flexible Anbindung des Antriebsmoduls 40 sowie dessen räumlicher Orientierung relativ zum Hydrozylinder 2, 4, 6, und umgekehrt.

Grundlegend hat das Antriebsmodul 40 gemäß Fig. 5 (dargestellt anhand der hydraulischen Achse gemäß Fig. 4a) einen Elektromotor 42, der über eine Kupplung 44 zur Übertragung von Drehmoment mit einer in einem Hydraulik-Steuerblock 46 aufgenommenen Hydropumpe 48 (schematisch rechts dargestellt) gekoppelt ist. Als Abtriebsmodul ist der im gezeigten Ausführungsbeispiel gezeigte Tandemzylinder 6 zu nennen.

Gemäß Fig. 6 ist die hydraulische Achse 1 in einer seitlichen, teilgeschnittenen Ansicht dargestellt. In Fig. 6 rechts oben ist die Bauform der hydraulischen Achse 1 gemäß Fig. 4b nochmal schematisch dargestellt. Im Hydraulik-Steuerblock 36 ist eine an die Bauform des Tandemzylinders 6 angepasste Adapterbuchse 50 in einer Durchgangsbohrung 62 angeordnet. Die Adapterbuchse 50 greift die zweite und dritte, innerliegende hydraulische Schnittstelle 20, 36 ab und verbindet diese mit den zugeordneten Kolbenräumen 16, 32. Zwischen den Schnittstellen 20, 36 und den Kolbenräumen 16, 32 besteht über die Adapterbuchse 50 eine "starre" also nicht schaltbare, fluidische Verbindung. Die erste hydraulische Schnittstelle 18' stellt eine außenliegende hydraulische Schnittstelle des Steuerblocks 46 dar. Sie ist über ein an den Steuerblock 46 angeschlossenes Hydraulikrohr 52 mit einem Zylinderanschluss 18 verbunden, der in den ersten Kolbenraum 14 mündet.

Des Weiteren hat die hydraulische Achse 1, genauer gesagt der Hydraulik-Steuerblock 46, beidseits der Durchgangsbohrung 62 Befestigungsschnittstellen 54, 56, die auf mehrere mögliche und zur Verwendung mit dem Steuerblock 46 vorgesehene Bauformen des Hydrozylinders abgestimmt vorgehalten sind.

Die Durchgangsbohrung 62 ist mittels einem ersten Deckel 58 seitens des ersten Zylinderrohrs 12 und einem zweiten Deckel 60 seitens des zweiten Zylinderrohres 38 verschlossen. Wie im Folgenden dargestellt, übernimmt zumindest der erste Deckel 58 im jeweiligen Ausführungsbeispiel eine Befestigungs- oder Einspannfunktion für die Adapterbuchse 50.

Mit unterschiedlichen Adapterbuchsen in Zusammenwirken mit den für unterschiedliche Bauformen von Hydrozylindern 2, 4, 6 einheitlichen hydraulischen Schnittstellen 20, 36, 18` und den zusätzlich symmetrischen Befestigungsschnittstellen 54, 56 können verschiedene Bauformen von Hydrozylindern 2; 4; 6 mit unterschiedlichen Antriebsmodulen 40 derart verbunden werden, dass eine hohe Vielfalt an hydraulischen Achsen 1 abbildbar ist. Diese Vielfalt ist nicht mittels vieler verschieden ausgebildeter Steuerblöcke 46, sondern mittels der Bündelung der Varianz der Bauformen 2; 4; 6 des Hydrozylinders und des theoretisch notwendigen, jeweils unterschiedlichen Steuerblocks 46, in der Adapterbuchse 50 realisiert. Im Hydraulik-Steuerblock 46 ist gemäß Fig. 8a - für alle Bauformen 2; 4; 6 übergreifend - eine Durchgangsbohrung 62 vorgesehen, die eine bezüglich einer Bohrungsachse 64 und einer Symmetrieebene 66 symmetrische Innenmantelfläche aufweist. In dieser sind vollumfängliche Nuten oder Ringkanäle 70, 72, 74 bezüglich der Symmetrieebene 66 gleich verteilt und symmetrisch angeordnet eingebracht. Hin zu Seitenflächen 76, 78 des Steuerblocks 46 mündet die Durchgangsbohrung 62 mit radialen Erweiterungen 80, 82, die ebenfalls symmetrisch zur Symmetrieebene 66 sind. Die zentral um die Symmetrieebene 66 angeordnete Nut 72 ist gemäß Fig. 7 und Fig. 8a der zweiten, im Hydraulik-Steuerblock 46 innenliegend angeordneten, hydraulischen Schnittstelle 20 zugeordnet und mit dieser in fest zugeordneter fluidischer Verbindung. Die symmetrisch zur Symmetrieebene 66 verteilt angeordneten Nuten 70, 74 sind gemäß Fig. 7 und 8a der dritten, im Hydraulik-Steuerblock innenliegend angeordneten, hydraulischen Schnittstelle 36 zugeordnet und mit dieser in fest zugeordneter fluidischer Verbindung. Die Nut 72 stellt dabei eine ringförmige Mündung der zweiten hydraulischen Schnittstelle 20 dar und die Nuten 70, 74 stellen ringförmige Mündungen der dritten hydraulischen Schnittstelle 36 in die Durchgangsbohrung 62 dar. Dabei ist die Nut 74 mit der dritten hydraulischen Schnittstelle 36 mittelbar über einen im Steuerblock 46 ausgeformten Druckmittelkanal 37 und die Nut 70 fluidisch verbunden.

Mit anderen Worten sind für alle Ausführungsbeispiele geltend gemäß Fig. 8a in die Durchgangsbohrung 62 vier Stege mit drei zwischen ihnen angeordneten, umlaufenden Ringkanälen 70, 72, 74 ausgebildet.

Wobei an Endabschnitten der Durchgangsbohrung 62 zwei Passungen 80, 82 ausgebildet sind.

Die dritte hydraulische Schnittstelle 36 ist als Zu-/Ablauf von Druckmittel vorgesehen, so dass ein- oder ausströmendes Druckmittel in beiden Nuten 70,74 vorgesehen ist.

Mittels der Adapterbuchse 50 gemäß Figur 7 werden im Falle des Tandemzylinders beide innenliegenden hydraulischen Schnittstellen 20, 36 abgegriffen, wobei die zweite hydraulische Schnittstelle 20 über die Nut 72 und eine zugeordnete Radialbohrung 82, sowie eine Längsbohrung 84 der Adapterbuchse 50 mit dem zweiten Kolbenraum 16 fluidverbunden ist.

Die dritte hydraulische Schnittstelle 36 ist über die Nut 70 mit dem Druckmittelkanal 37 verbunden, der in die Nut 74 mündet. Zu deren Abgriff ist wenigstens eine als Sacklochbohrung ausgestaltete Radialbohrung 86 vorgesehen. Von dieser oder von diesen Radialbohrungen 86 erstreckt sich jeweils ein in Richtung der Bohrungsachse 64 abgewinkelter Radial-/Axialkanal 88 hin zu einer, der Ausnehmung 64 gegenüberliegend angeordneten, stirnseitigen Ausnehmung 90 der Adapterbuchse 50. Mit der Ausnehmung 90 kommuniziert der dritte Kolbenraum 32. In eine radiale Erweiterung 104 der Ausnehmung 90 ist das zweite Zylinderrohr 38 eingetaucht und dadurch zentriert.

Die Adapterbuchse 50 gemäß Figur 6 und 7 greift somit für den am Hydraulik-Steuerblock 46 befestigten Tandemzylinder 6 (vergleiche auch Figuren 4a, 4b, 5, 6), die innenliegenden hydraulischen Schnittstellen 20, 36 ab und leitete Druckmittel in die bei dieser Zylinderbauform vorgesehenen Kolbenräume 16, 32.

Da die Innenmantelfläche 68 der Durchgangsbohrung 62 rotationssymmetrisch und zudem spiegelsymmetrisch zur Symmetrieebene 66, und damit zu einer Mittelebene des Hydraulik-Steuerblocks 46 ist, ist es möglich, das komplette Antriebsmodul 40 wie in den Figuren 4a, 4b und Figur 6 dargestellt, um 180° gedreht anzuordnen. Die innenliegenden hydraulischen Schnittstellen 20, 36, sind dann in gleicher Weise mit den Kolbenräumen 16, 32 verbunden. Die gleiche um 180° gedrehte Anordnung ist aufgrund der innenliegend angeordneten hydraulischen Schnittstellen 20, 36 und deren zur Symmetrieebene 66 symmetrischen angeordneten Mündungen 70, 74 sowie 72 auch für die anderen Bauformen Differentialzylinder 2 und Gleichgangzylinder 4 möglich.

Als mechanische Schnittstellen sind gemäß Figur 8b beidseits der Durchgangsbohrung 62, also beidseitig der Symmetrieebene 66, gleiche Befestigungsschnittstellen in Form von einem identischen Befestigungsbohrungsbild 54, 56 vorgesehen. Dieses kann zur Befestigung des jeweiligen Hydrozylinders 2, 4, 6 und anderer Bauteile genutzt werden.

Gemäß Figur 7 ist über den als Schraubringflansch ausgebildeten Deckel 58 die Adapterbuchse 50 im Hydraulik-Steuerblock 46 befestigt. Dazu ist der Ringflansch 58 mit einem Innengewinde 92 ausgeführt und auf einen steuerblockseitigen Endabschnitt 94 des ersten Zylinderrohres 12, der ein Außengewinde aufweist, aufgeschraubt. Dabei ist der Ringflansch 58 derart weit aufgeschraubt, dass eine Ringstirnfläche des ersten Zylinderrohres 12 mit einem Abstand 96 aus dem Ringflansch 58 auskragt. Mit Zugschrauben 98 ist der Ringflansch 58 am Hydraulik-Steuerblock 46 befestigt, beziehungsweise eingeschraubt. Dadurch und aufgrund des zum Spannen vorgesehen Spalts 96 wird die Adapterbuchse 50 über die Ringstirnfläche des ersten Zylinderrohres 12, die an der Adapterbuchse 50 stirnseitig abgestützt ist, in den Hydraulik-Steuerblock 46 gespannt. Genauer gesagt ist dazu ein Radialbund 100 der Adapterbuchse 50 an einer radialen Erweiterung 102 der Durchgangsbohrung 62 auf diese Weise abgestützt und vorgespannt. Die Adapterbuchse 50 ist somit statisch bestimmt montiert. Auch mit der Adapterbuchse 50 ist somit diese an sich bekannte Befestigungsmethode eines Zylinderrohres über den Ringflansch am Hydraulik-Steuerblock realisierbar, wobei die Adapterbuchs 50 mit einem eindeutigen und kurzen Kraftschluss in Position gehalten ist.

Auf der gegenüberliegenden Seite 78 des Steuerblocks 46 ist das zweite Zylinderrohr 38 befestigt und die Durchgangsbohrung 62 ist durch den zweiten Deckel 60 verschlossen. Dabei durchgreift das zweite Zylinderrohr 38 den zweiten Deckel 60 mit Spiel, also spannungsfrei, taucht in die radiale Erweiterung 104 der Ausnehmung 90 der Adapterbuchse 50 ein und ist dort stirnseitig abgestützt. Mittels Zugschrauben 106 ist der zweite Deckel 60 direkt und auf Stoß an der Seite 78 des Steuerblocks 46 befestigt. Unabhängig davon ist das zweite Zylinderrohr über Zuganker 108 (vergleiche Figur 5) befestigt. Zuganker 108 sind mit ihren Endabschnitten in Gewindebohrungen 110 der Adapterbuchse 50 eingeschraubt und durchgreifen den zweiten Deckel 60, wie dies bereits für das zweite Zylinderrohr 38 geschildert ist, spannungsfrei.

Der zweite Deckel 60 hat dadurch keine kraftübertragende Funktion für die Befestigung des zweiten Zylinderrohres 38. Diese wird ausschließlich durch die vorab beschriebene, mit kurzem Kraftschluss bestimmt montierte Adapterbuchse 50 geleistet. Dadurch sind zwei unabhängig und einfach zu berechnende Vorspannsituationen zur Befestigung des ersten Zylinderrohres 12 einerseits und des zweiten Zylinderrohrs 38 andererseits gegeben.

Insbesondere bei Hydrozylindern mit zwei am Steuerblock 46 zentrierten und befestigenden Zylinderrohren, wie das für den Tandem-Zylinder 6 der Fall ist, hat die Adapterbuchse 50 eine vorteilhafte, zentrierende und zudem koaxial ausrichtende Funktion bezüglich der Zylinderrohre 12, 38.

Die Zentrier- und/oder koaxiale Ausrichtungsfunktion ist leicht dadurch zu fertigen, dass die Durchgangsbohrung 62 gebohrt wird, die jeweilige Adapterbuchse 50 drehend gefertigt wird und dabei an ihr die radiale Erweiterung 104 und der gegenüberliegende Kragen 112 vorgesehen werden.

Das zweite Zylinderrohr 38 ist an der radialen Erweiterung 104 und das erste Zylinderrohr 12 am Kragen 112 zentriert.

Diese Zentrierung, und damit verbunden die koaxiale Ausrichtung zueinander, bringen Vorteile im Reibungserhalten des Hydrozylinders und minimieren den Verschleiß zwischen Kolben und Zylinderrohre(n).

Figur 9 zeigt einen Boden eines Differentialzylinders 2, wobei der Boden von einer Adapterbuchse 51 gebildet ist. Der zweite Kolbenraum 16 ist dabei über die zweite, im Steuerblock 46 innenliegend angeordnete, hydraulische Schnittstelle 20 druckmittelversorgt. Dazu ist der zweite Kolbenraum 16 über die Ringnut, bzw. Mündung 72 und die Radialbohrung 82, sowie die Ausnehmung 84 mit der zweiten Schnittstelle 20 fluidisch verbunden. Die zweite hydraulische Schnittstelle 20 ist somit abgegriffen, wohingegen die dritte, im Steuerblock 46 innenliegend angeordnete hydraulische Schnittstelle 36 nicht abgegriffen, also gesperrt ist. Diese Sperrung ist dabei über die auf den Differential-Zylinder 2 angepasste Ausgestaltung der Adapterbuchse 51 realisiert. Der erste Kolbenraum 14 ist, wie bereits beim vorangehenden Ausführungsbeispiel, über die am Steuerblock 46 außenliegend angeordnete hydraulische Schnittstelle 18`, das Hydraulikrohr 52 und den Anschluss 18 (vgl. Figur 6) druckmittelversorgt. Die Befestigung der Adapterbuchse 51 und des ersten Zylinderrohres 12 am Steuerblock 46 ist identisch mit dem vorangegangenen Ausführungsbeispiel, so dass auf diesbezügliche Erläuterungen verzichtet wird. Gleiches trifft für einen zweiten Deckel 61 gemäß Figur 9 zu, wobei dieser abweichend nicht von einem zweiten Zylinderrohr (vgl. Figur 7) durchgriffen, sondern geschlossen ist. Optional ist eine Wegerfassungseinrichtung in Form eines Stab-Wegmesssystems 114 vorgesehen, von dem der zweite Deckel 61 und ein Boden der Adapterbuchse 51 durchgriffen sind.

Abweichend vom dargestellten Ausführungsbeispiel gemäß Figur 9 kann der zweite Kolbenraum 16, anstatt über die zweite hydraulische Schnittstelle 20 über die dritte hydraulische Schnittstelle 36 mit Druckmittel versorgt werden. Hierzu müssen dann die dargestellte Radialbohrung 82 geschlossen und eine oder mehrere Radialbohrung/en im Bereich der ringförmigen Nut 70 vorgesehen sein.

Die Figuren 10a und 10b zeigen, dass bei gleicher Durchgangsbohrung 62 und auch ansonsten gleichbleibenden Befestigungsschnittstellen 54, 56, durch alleinige Änderung des Kragens 112 der Adapterbuchse 50; 51; 53 Zylinderrohre unterschiedlichen Durchmessers angebunden sein können. Durch alleinige Variation des Kragens 112, bzw. Zentrierbundes, ist dies unproblematisch und ohne Eingriff in den sonstigen Hydraulik-Steuerblock 46 möglich. Allerdings ist ein an das geänderte Zylinderrohr angepasster erster Deckel 58 notwendig.

Ebenso für alle Ausführungsbeispiel übergreifend, ermöglichen es die einheitlichen Schnittstellen 20, 36, 18', 54, 56, weiterhin übliche Zylinder-Befestigungsarten konstruktiv zu realisieren. So ist beispielsweise in Figur 11 die Befestigungsart MP3/MP5 dargestellt. Das Antriebsmodul mit Elektromotor, Kupplung, Hydromaschine und Steuerblock ist dabei nicht dargestellt, so dass die Adapterbuchse 51 freigestellt ist.

Figur 12 zeigt die Situation gemäß der Konfiguration aus Figur 3a mit einem Gleichgangzylinder 4, der mit einem seiner Zylinderköpfe am Hydraulik-Steuerblock 46 befestigt ist. Demgemäß ist der Steuerblock 46, wie in Figur 3a zu sehen und am Verlauf der Druckmittelkanäle der hydraulischen Schnittstellen 20, 36 zu erkennen ist, um 180° um seine Hochachse gedreht. Der erste Deckel 58 ist demgemäß in Figur 12 nun rechts angeordnet, ein zweiter Deckel 63 links. Eine Adapterbuchse 53, die auf diese Bauform des Hydrozylinders 4 angepasst ist, ist in die Durchgangsbohrung 62 eingesetzt.

Gemäß Figur 12 greift die Adapterbuchse 53 über die Radialbohrung 82 die dritte, im Hydraulik-Steuerblock 46 innenliegend angeordnete, hydraulische Schnittstelle 36 ab. Die erste Kolbenstange 8 durchgreift die Adapterbuchse 53 vollständig. Zwischen der ersten Kolbenstange 8 und der Adapterbuchse 53 ist, hin zum ersten Kolbenraum 14, ein Ringraum 84 begrenzt, über den die dritte hydraulische Schnittstelle 36 mit dem ersten Kolbenraum 14 fluidverbunden ist. Die zweite, ebenfalls im Steuerblock 46 innenliegend angeordnete hydraulische Schnittstelle 20 ist von der Adapterbuchse 53 gesperrt. Die Adapterbuchse 53 ist auch für einen Differenzialzylinder in der Bauform der hydraulischen Achse 1 gemäß Figur 2a verwendbar. In diesem Fall bietet sich an, die Schnittstelle 20 abzugreifen und die Schnittstelle 36 fluidisch zu sperren.

Im gezeigten Ausführungsbeispiel gemäß Figur 12 bildet die Adapterbuchse 53 ein Führungs- und Dichtungssystem 116 und 118 für die erste Kolbenstange 8 aus. Auch für die anderen Ausführungsbeispiele, in denen eine der Kolbenstangen die Adapterbuchse durchgreift gilt, dass bei einem Wechsel auf einen anderen Kolbenstangendurchmesser lediglich die Anpassung der dann betroffenen Adapterbuchse oder der einfache Wechsel auf eine andere, vorbereitete Adapterbuchse nötig ist. Der Steuerblock 46 muss dabei nicht mehr bearbeitet werden, da, wie bereits mehrfach dargestellt, die Durchgangsbohrung 62 und die innenliegend angeordneten hydraulischen Schnittstellen 20, 36 mit ihren Mündungen 72 und 70, 74 generisch sind und erhalten bleiben.

Unabhängig von den gezeigten Ausführungsbeispielen ist durch die über mehrere Bauformen gleichen, innenliegenden hydraulischen Schnittstellen des Steuerblocks, die an den jeweils verwendeten Hydrozylinder angepasste Adapterbuchse und ergänzend die über mehrere Bauformen gleichen Befestigungsschnittstellen, die Herstellung vieler verschiedener, und damit teurer Steuerblöcke vermieden. Stattdessen kann für eine Zahl wahlweise zu verwendender Hydrozylinder ein gemeinsame Steuerblock-Grundkörper konstruiert, gefertigt und vorgehalten werden. Die ergänzend eingesetzte Adapterbuchse des Steuerblocks stellt dabei ein sehr einfach herzustellendes Drehteil mit Bohrungen dar und weist keine zwingend erforderlichen Fräsvorgänge auf. Gegenüber herkömmlichen Steuerblöcken, die immer auf spezielle Bauformen des Hydrozylinders angepasst gefertigt werden müssen, wird somit dieser Aufwand in die Adapterbuchse verlagert und dadurch auch stark verringert.

Ergänzt um die symmetrische Ausgestaltung der Befestigungsschnittstellen, der Durchgangsbohrung und der hydraulischen Schnittstellen ergibt sich zusätzlich der Vorteil der äußerst flexiblen räumlichen Positionierungen des Antriebsmoduls relativ zum Hydrozylinder.

Offenbart ist ein Bausatz mit Hydrozylindern unterschiedlicher Bauform und ein HydraulikSteuerblock zur Verbindung des Hydraulik-Steuerblockes mit einer Vielzahl von Bauformen eines mit Druckmittel zu versorgenden Hydrozylinders des Bausatzes, wobei Befestigungsund Hydraulik-Schnittstellen am Steuerblock hin zum Hydrozylinder für die Vielzahl vorgesehen sind, und wobei in Abhängigkeit der Bauform zumindest einige der hydraulischen Schnittstellen von einem lösbar vorgesehenen Einsetzteil, insbesondere Adapter, abgegriffen oder gesperrt oder deaktiviert sind.

Offenbart ist zudem eine hydraulische Achse damit und mit einem am Steuerblock zumindest hydraulisch angebundenen Hydrozylinder.

## Patentansprüche

1. Bausatz mit Hydrozylindern unterschiedlicher Bauform (2; 4; 6) für eine elektro- oder servohydraulische Achse (1) und einem für alle Hydrozylinder des Bausatzes nutzbaren Hydraulik-Steuerblock (46) zur Steuerung einer Druckmittelversorgung jedes Hydrozylinders (2; 4; 6) des Bausatzes,
wobei der Steuerblock mit innenliegenden hydraulischen Schnittstellen (20, 36) versehen ist, über die Kolbenflächen jedes Hydrozylinders (2; 4; 6) des Bausatzes mit einer Druckmittelquelle und/oder einer Druckmittelsenke der Achse (1) fluidisch verbindbar sind,
wobei die innenliegenden hydraulischen Schnittstellen zur wahlweisen Druckmittelversorgung von den Hydrozylindern (2; 4; 6) vorgesehen sind, und
wobei ein für jeden Hydrozylinder des Bausatzes und in Abhängigkeit der Bauform (2; 4; 6) des entsprechenden Hydrozylinders des Bausatzes spezifisch ausgestaltetes Einsetzteil (50; 51; 53) vorgesehen ist, von dem eine jeweilige der innenliegenden hydraulischen Schnittstellen (20, 36) zur fluidischen Verbindung abgreifbar und sperrbar ist.

2. Bausatz mit Hydrozylindern und Steuerblock nach Anspruch 1, wobei das entsprechende Einsetzteil ein mit dem entsprechenden Hydrozylinder lösbar verbindbarer Adapter ist, oder wobei das entsprechende Einsetzteil in baulicher Einheit mit dem entsprechenden Hydrozylinder oder einem Abschnitt des entsprechenden Hydrozylinders ist.

3. Bausatz mit Hydrozylindern und Steuerblock nach Anspruch 1 oder 2, wobei die Bauform (2; 4; 6) der Hydrozylinder des Bausatzes zumindest von einer Kolbenflächenzahl und/oder von einem Kolbenflächenverhältnis und/oder von einem Zylinderdurchmesser und/oder einem Zylinderrohrdurchmesser des Hydrozylinders bestimmt ist.

4. Bausatz mit Hydrozylindern und Steuerblock nach einem der vorhergehenden Ansprüche, wobei der Steuerblock mit wenigstens einer außenliegenden hydraulischen Schnittstelle (18') ausgeführt ist, über die wenigstens eine der Kolbenflächen mit der Druckmittelquelle und/oder der Druckmittelsenke der Achse (1) fluidisch verbindbar ist.

5. Bausatz mit Hydrozylindern und Steuerblock nach einem der vorhergehenden Ansprüche, wobei der Steuerblock mit einer Bohrung oder Durchgangsbohrung (62) ausgeführt ist, in die das entsprechende Einsetzteil (50; 51; 53) eingesetzt ist.

6. Bausatz mit Hydrozylindern und Steuerblock nach Anspruch 5, wobei die Bohrung oder Durchgangsbohrung (62) in einer Seitenfläche des Steuerblocks eingebracht ist, wo sie eine radial erweiterte Umfangsausnehmung (80) aufweist, in die ein Radialbund (100) des entsprechenden Einsetzteils (50; 51; 53) eingesetzt und daran abgestützt ist.

7. Bausatz mit Hydrozylindern und Steuerblock nach Anspruch 5 oder 6, wobei die Durchgangsbohrung (62) bezüglich ihrer Bohrungsrichtung (64) symmetrisch ist oder zumindest eine symmetrische Grundform hat.

8. Bausatz mit Hydrozylindern und Steuerblock nach einem der Ansprüche 5 bis 7 wobei die innenliegenden hydraulischen Schnittstellen (20, 36) axial beabstandete Mündungen (70, 72, 74) in die Bohrung oder Durchgangsbohrung (62) hinein aufweisen.

9. Bausatz mit Hydrozylindern und Steuerblock nach Anspruch 8, wobei sich die Mündungen (70, 72, 74) innenumfänglich in der Bohrung oder Durchgangsbohrung (62), voll- oder teilumfänglich, insbesondere als Nuten erstrecken.

10. Bausatz mit Hydrozylindern und Steuerblock nach einem der Ansprüche 5 bis 9 mit zwei innenliegenden hydraulischen Schnittstellen (20, 36), von denen eine erste (20) eine Mündung (72) in die Bohrung oder Durchgangsbohrung (62) hinein und die zweite (36) zwei Mündungen (70, 74) in die Bohrung oder Durchgangsbohrung (62) hinein aufweisen.

11. Bausatz mit Hydrozylindern und Steuerblock nach Anspruch 10, wobei die zwei Mündungen (70, 74) in einer Bohrungsrichtung (64) symmetrisch zu der einen Mündung (72) angeordnet sind.

12. Bausatz mit Hydrozylindern und Steuerblock nach einem der Ansprüche 8 bis 11, wobei ein der jeweiligen Mündung (70, 72, 74) zugeordneter Abgriff eine Quer- oder Radialbohrung (82, 86, 88) im entsprechenden Einsetzteil (50; 51; 53) hat, die von der jeweiligen Mündung (70, 72, 74) zumindest abschnittsweise überdeckt ist.

13. Bausatz mit Hydrozylindern und Steuerblock nach einem der vorhergehenden Ansprüche, wobei das entsprechende Einsetzteil von einer Adapterbuchse (50; 53) mit einer Durchgangsausnehmung gebildet ist, die von einer Kolbenstange (8, 22) des entsprechenden Hydrozylinders (4, 6) des Bausatzes durchgreifbar oder durchgriffen ist.

14. Bausatz mit Hydrozylindern und Steuerblock nach Anspruch 13, wobei von einer Innenmantelfläche oder von Innenmantelflächenabschnitten (116, 118) der Durchgangsausnehmung der Adapterbuchse (50, 53) eine Führung und/oder einer Lagerstelle gebildet ist, an der eine Kolbenstange (8, 22) des entsprechenden Hydrozylinders führbar und/oder lagerbar ist.

15. Bausatz mit Hydrozylindern und Steuerblock nach Anspruch 13 oder 14, wobei an einer Innenmantelfläche oder an Innenmantelflächenabschnitten (116, 118) der Durchgangsausnehmung der Adapterbuchse (50, 53) wenigstens ein Dichtelement vorgesehen ist.

16. Bausatz mit Hydrozylindern und Steuerblock nach Anspruch 14 und 15, wobei über das wenigstens eine Dichtelement und die Kolbenstange (22) eine der Kolbenflächen gegen eine andere der Kolbenflächen abdichtbar ist.

17. Bausatz mit Hydrozylindern und Steuerblock nach Anspruch 10 oder nach Anspruch 10 und 16, wobei die zwei innenliegenden hydraulischen Schnittstellen (20, 36) abgegriffen sind.

18. Bausatz mit Hydrozylindern und Steuerblock nach Anspruch 14 und 15, wobei über das wenigstens eine Dichtelement und die Kolbenstange (8) eine der Kolbenflächen gegen Atmosphäre abdichtbar oder abgedichtet ist.

19. Bausatz mit Hydrozylindern und Steuerblock nach Anspruch 10 oder nach Anspruch 10 und 18, wobei eine (20) der zwei innenliegenden hydraulischen Schnittstellen (20, 36) abgegriffen und die andere (36) gesperrt ist.

20. Bausatz mit Hydrozylindern und Steuerblock nach Anspruch 10 oder einem davon abhängigen Anspruch, wobei das entsprechende Einsetzteil (51) von einer Adapterbuchse mit einer stirnseitigen Ausnehmung (84) und einem Boden gebildet ist, und wobei eine der zwei innenliegenden hydraulischen Schnittstellen abgegriffen (20, 36) und die jeweils andere gesperrt (36, 20) ist.

21. Bausatz mit Hydrozylindern und Steuerblock nach einem der vorhergehenden Ansprüche, wobei vom entsprechenden Einsetzteil für jede abgegriffene innenliegende hydraulische Schnittstelle eine Druckmitteleitung ausgeht, über die die abgegriffene Schnittstelle außerhalb eines Grundkörpers des Steuerblocks fluidisch verbindbar ist.

22. Bausatz mit Hydrozylindern und Steuerblock nach Anspruch 5 oder einem davon abhängigen Anspruch, wobei das entsprechende Einsetzteil über einen ersten Deckel (58) mittelbar oder unmittelbar in der Bohrung oder Durchgangsbohrung (62) gehalten ist.

23. Bausatz mit Hydrozylindern und Steuerblock nach Anspruch 6 oder einem davon abhängigen Anspruch, wobei der Radialbund (100) des entsprechenden Einsetzteils (50; 51; 52) über einen ersten Deckel (58) mittelbar oder unmittelbar auf die radial erweiterte Umfangsausnehmung (80, 82, 102) gespannt ist.

24. Bausatz mit Hydrozylindern und Steuerblock nach Anspruch 22 oder 23, wobei der erste Deckel einen ersten Ringflansch (58) hat, der mit einem ersten Zylinderrohr (12) eines entsprechenden Hydrozylinders (2; 4; 6) des Bausatzes verbunden ist, und der mittels Zugschrauben (98) an einem Grundkörper des Steuerblocks (46) befestigt ist.

25. Bausatz mit Hydrozylindern und Steuerblock nach Anspruch 24, wobei der erste Ringflansch ein Schraubringflansch (58) ist, der auf das erste Zylinderrohr (12) außenumfänglich aufgeschraubt ist.

26. Bausatz mit Hydrozylindern und Steuerblock nach Anspruch 24 oder 25, wobei eine Ringstirnfläche des ersten Zylinderrohrs einen Überstand (96) zu einer Ringstirnfläche des ersten Ringflansches (58) aufweist und an einer ersten Stirnseite des entsprechenden Einsetzteils oder an dessen Radialbund (100) abgestützt ist.

27. Bausatz mit Hydrozylindern und Steuerblock nach einem der Ansprüche 22 bis 26 mit einem dem ersten Deckel (58) am Steuerblock (46) gegenüberliegend angeordneten zweiten (60) Deckel, mit dem die Durchgangsbohrung (62) verschlossen ist.

28. Bausatz mit Hydrozylindern und Steuerblock nach Anspruch 27, wobei der zweite Deckel (60) bezüglich eines Kraftflusses vom entsprechenden Einsetzteil (50, 51, 53) entkoppelt ist.

29. Bausatz mit Hydrozylindern und Steuerblock nach Anspruch 27 oder 28, mit Anspruch 27 rückbezogen auf einen der Ansprüche 24-26, wobei der zweite Deckel (60) von einem zweiten Zylinderrohr (38) des Hydrozylinders (6) des Bausatzes spannungsfrei durchgriffen ist.

30. Bausatz mit Hydrozylindern und Steuerblock nach Anspruch 26,27,28 und 29, oder Anspruch 26,27,29, wobei das zweite Zylinderrohr (38) mittels in einer zweiten Stirnseite des Einsetzteils (50) verankerten, insbesondere eingeschraubten, Zugankern (108) auf das Einsetzteil (50) gespannt ist.

31. Bausatz mit Hydrozylindern und Steuerblock nach einem der Ansprüche 24 oder 29 oder einem darauf rückbezogenen Anspruch, wobei das erste oder zweite Zylinderrohr (12, 38) einen stirnseitigen Ringkragen (112) des Einsetzteils (50) umgreift oder in eine stirnseitige Ringausnehmung (110) des Einsetzteils (50) eintaucht.

32. Hydraulische Achse mit einem Bausatz, der gemäß wenigstens einem der vorhergehenden Ansprüche ausgestaltet ist, wobei wenigstens eine der Kolbenflächen eines Hydrozylinders (2; 4; 6) des Bausatzes, mit einer der innenliegenden hydraulischen Schnittstellen (20, 36) über einen Abgriff (82, 86, 88) des entsprechenden Einsetzteils (50; 51; 53) fluidisch verbindbar ist.

## Claims

1. Kit with hydraulic cylinders of different design (2; 4; 6) for an electro-hydraulic or servo-hydraulic axis (1) and a hydraulic control block (46), which can be used for all hydraulic cylinders of the kit, for controlling a pressure medium supply of each hydraulic cylinder (2; 4; 6) of the kit,
wherein the control block is provided with internal hydraulic interfaces (20, 36), via which piston surfaces of each hydraulic cylinder (2; 4; 6) of the kit can be fluidically connected to a pressure medium source and/or a pressure medium sink of the axis (1),
wherein the internal hydraulic interfaces are provided for the selective supply of pressure medium of the hydraulic cylinders (2; 4; 6), and
wherein an insert part (50; 51; 53) which is specifically designed for each hydraulic cylinder of the kit and depending on the design (2; 4; 6) of the corresponding hydraulic cylinder of the kit is provided, by which insert part a respective one of the internal hydraulic interfaces (20, 36) can be tapped and shut off for the fluidic connection.

2. Kit with hydraulic cylinders and control block according to Claim 1, wherein the corresponding insert part is an adapter which is releasably connectable to the corresponding hydraulic cylinder, or wherein the corresponding insert part is in one structural unit with the corresponding hydraulic cylinder or a section of the corresponding hydraulic cylinder.

3. Kit with hydraulic cylinders and control block according to Claim 1 or 2, wherein the design (2; 4; 6) of the hydraulic cylinders of the kit is determined at least by a number of piston surfaces and/or a piston surface ratio and/or by a cylinder diameter and/or a cylinder tube diameter of the hydraulic cylinder.

4. Kit with hydraulic cylinders and control block according to one of the preceding claims, wherein the control block is designed with at least one external hydraulic interface (18'), via which at least one of the piston surfaces can be connected fluidically to the pressure medium source and/or the pressure medium sink of the axis (1).

5. Kit with hydraulic cylinders and control block according to one of the preceding claims, wherein the control block is designed with a bore or through bore (62), into which the corresponding insert part (50; 51; 53) is inserted.

6. Kit with hydraulic cylinders and control block according to Claim 5, wherein the bore or through bore (62) is made in a side surface of the control block, where it has a radially extended peripheral recess (80), into which a radial collar (100) of the corresponding insert part (50; 51; 53) is inserted and on which it is supported.

7. Kit with hydraulic cylinders and control block according to Claim 5 or 6, wherein the through bore (62), with respect to its bore direction (64), is symmetrical or at least has a symmetrical basic shape.

8. Kit with hydraulic cylinders and control block according to one of Claims 5 to 7, wherein the internal hydraulic interfaces (20, 36) have axially spaced orifices (70, 72, 74) into the bore or through bore (62).

9. Kit with hydraulic cylinders and control block according to Claim 8, wherein the orifices (70, 72, 74) extend on the internal periphery in the bore or through bore (62), fully or partially peripherally, in particular as grooves.

10. Kit with hydraulic cylinders and control block according to one of Claims 5 to 9 with two internal hydraulic interfaces (20, 36), of which a first (20) has an orifice (72) into the bore or through bore (62) and the second (36) has two orifices (70, 74) into the bore or through bore (62).

11. Kit with hydraulic cylinders and control block according to Claim 10, wherein the two mouths (70, 74) are arranged in a bore direction (64) symmetrically with respect to the one orifice (72).

12. Kit with hydraulic cylinders and control block according to one of Claims 8 to 11, wherein a tap assigned to the respective orifice (70, 72, 74) has a cross or radial bore (82, 86, 88) in the corresponding insert part (50; 51; 53), which is at least partially covered by the respective mouth (70, 72, 74).

13. Kit with hydraulic cylinders and control block according to one of the preceding claims, wherein the corresponding insert part is formed by an adapter bush (50; 53) with a passage recess which can be reached through or penetrated by a piston rod (8, 22) of the corresponding hydraulic cylinder (4, 6) of the kit.

14. Kit with hydraulic cylinders and control block according to Claim 13, wherein a guide and/or a bearing point is formed by an inner casing surface or by inner casing surface sections (116, 118) of the passage recess of the adapter bush (50, 53), on which a piston rod (8, 22) of the corresponding hydraulic cylinder can be guided and/or mounted.

15. Kit with hydraulic cylinders and control block according to Claim 13 or 14, wherein at least one sealing element is provided on an inner casing surface or on inner casing surface sections (116, 118) of the passage recess of the adapter bush (50, 53).

16. Kit with hydraulic cylinders and control block according to Claims 14 and 15, wherein one of the piston surfaces can be sealed against another of the piston surfaces via the at least one sealing element and the piston rod (22).

17. Kit with hydraulic cylinders and control block according to Claim 10 or according to Claims 10 and 16, wherein the two internal hydraulic interfaces (20, 36) are tapped.

18. Kit with hydraulic cylinders and control block according to Claims 14 and 15, wherein one of the piston surfaces can be sealed or is sealed against atmosphere via the at least one sealing element and the piston rod (8).

19. Kit with hydraulic cylinders and control block according to Claim 10 or according to Claims 10 and 18, wherein one (20) of the two internal hydraulic interfaces (20, 36) is tapped and the other (36) is shut off.

20. Kit with hydraulic cylinders and control block according to Claim 10 or a claim dependent thereon, wherein the corresponding insert part (51) is formed by an adapter bush with a front-side recess (84) and a bottom, and wherein one of the two internal hydraulic interfaces is tapped (20, 36) and the respective other is shut off (36, 20).

21. Kit with hydraulic cylinders and control block according to one of the preceding claims, wherein a pressure medium line starts from the corresponding insert part for each tapped internal hydraulic interface, via which pressure medium line the tapped interface can be fluidically connected outside a main body of the control block.

22. Kit with hydraulic cylinders and control block according to Claim 5 or a claim dependent thereon, wherein the corresponding insert part is held via a first cover (58) directly or indirectly in the bore or through bore (62).

23. Kit with hydraulic cylinders and control block according to Claim 6 or a claim dependent thereon, wherein the radial collar (100) of the corresponding insert part (50; 51; 52) is clamped via a first cover (58) indirectly or directly onto the radially extended peripheral recess (80, 82, 102).

24. Kit with hydraulic cylinders and control block according to Claim 22 or 23, wherein the first cover has a first ring flange (58) which is connected to a first cylinder tube (12) of a corresponding hydraulic cylinder (2; 4; 6) of the kit, and which is fastened by means of tension screws (98) to a main body of the control block (46).

25. Kit with hydraulic cylinders and control block according to Claim 24, wherein the first ring flange is a threaded ring flange (58) which is screwed onto the first cylinder tube (12) on the outer periphery.

26. Kit with hydraulic cylinders and control block according to Claim 24 or 25, wherein a ring end face of the first cylinder tube has a projection (96) to a ring end face of the first ring flange (58) and is supported on a first end face of the corresponding insert part or on its radial collar (100).

27. Kit with hydraulic cylinders and control block according to one of Claims 22 to 26 with a second (60) cover arranged opposite the first cover (58) on the control block (46), by way of which the through bore (62) is closed.

28. Kit with hydraulic cylinders and control block according to Claim 27, wherein the second cover (60) is decoupled with respect to a force flow from the corresponding insert part (50, 51, 53).

29. Kit with hydraulic cylinders and control block according to Claim 27 or 28, with Claim 27 referring back to one of Claims 24-26, wherein the second cover (60) is penetrated without stress by a second cylinder tube (38) of the hydraulic cylinder (6) of the kit.

30. Kit with hydraulic cylinders and control block according to Claims 26, 27, 28 and 29, or Claims 26, 27 and 29, wherein the second cylinder tube (38) is clamped onto the insert part (50) by means of tie rods (108) which are anchored, in particular screwed, in a second end face of the insert part (50).

31. Kit with hydraulic cylinders and control block according to either of Claims 24 or 29 or a claim referring back thereto, wherein the first or second cylinder tube (12, 38) reaches around a face-side ring collar (112) of the insert part (50) or dips into a face-side ring recess (110) of the insert part (50).

32. Hydraulic axis comprising a kit which is configured according to at least one of the preceding claims, wherein at least one of the piston surfaces of a hydraulic cylinder (2; 4; 6) of the kit, can be fluidically connected to one of the internal hydraulic interfaces (20, 36) via a tap (82, 86, 88) of the corresponding insert part (50; 51; 53).

## Revendications

1. Kit de construction avec des vérins hydrauliques (2 ; 4 ; 6) de différentes conceptions pour un axe électro- ou servo-hydraulique (1) et un bloc de commande hydraulique (46) utilisable pour tous les vérins hydrauliques du kit de construction pour la commande d'une alimentation en fluide sous pression de chaque vérin hydraulique (2 ; 4 ; 6) du kit de construction,
le bloc de commande étant pourvu d'interfaces hydrauliques intérieures (20, 36) par l'intermédiaire desquelles les surfaces de piston de chaque vérin hydraulique (2 ; 4 ; 6) du kit sont aptes à être reliées par voie fluidique à une source de fluide sous pression et/ou à un puits de fluide sous pression de l'axe (1),
les interfaces hydrauliques intérieures étant prévues pour l'alimentation sélective en fluide sous pression des vérins hydrauliques (2 ; 4 ; 6), et
une pièce d'insertion (50 ; 51 ; 53) étant prévue, conçue spécifiquement pour chaque vérin hydraulique du kit et en fonction de la forme de construction (2 ; 4 ; 6) du vérin hydraulique correspondant du kit, pièce d'insertion dont l'une, respective, des interfaces hydrauliques intérieures (20, 36) est apte à être prélevée et bloquée pour la liaison fluidique.

2. Kit de construction avec vérins hydrauliques et bloc de commande selon la revendication 1, dans lequel la pièce d'insertion correspondante est un adaptateur apte à être relié de manière amovible au vérin hydraulique correspondant, ou dans lequel la pièce d'insertion correspondante est en unité de construction avec le vérin hydraulique correspondant ou une portion du vérin hydraulique correspondant.

3. Kit de construction avec vérins hydrauliques et bloc de commande selon la revendication 1 ou la revendication 2, dans lequel la forme de construction (2 ; 4 ; 6) des vérins hydrauliques du kit est déterminée au moins par un nombre de surfaces de piston et/ou par un rapport de surfaces de piston et/ou par un diamètre de cylindre et/ou par un diamètre de tube de cylindre du vérin hydraulique.

4. Kit de construction avec vérins hydrauliques et bloc de commande selon l'une des revendications précédentes, le bloc de commande étant réalisé avec au moins une interface hydraulique (18') extérieure, par laquelle au moins l'une des surfaces de piston est apte à être reliée fluidiquement à la source de fluide sous pression et/ou au puits de fluide sous pression de l'axe (1).

5. Kit de construction avec vérins hydrauliques et bloc de commande selon l'une des revendications précédentes, le bloc de commande étant réalisé avec un alésage ou un perçage traversant (62) dans lequel est insérée la pièce d'insertion correspondante (50 ; 51 ; 53).

6. Kit de construction avec vérins hydrauliques et bloc de commande selon la revendication 5, dans lequel l'alésage ou trou traversant (62) est ménagé dans une face latérale du bloc de commande, présentant un évidement périphérique (80) élargi radialement, dans lequel est inséré et s'appuie un collet radial (100) de la pièce d'insertion correspondante (50 ; 51 ; 53).

7. Kit de construction avec vérins hydrauliques et bloc de commande selon la revendication 5 ou la revendication 6, dans lequel l'alésage traversant (62) est symétrique par rapport à sa direction d'alésage (64) ou a au moins une forme de base symétrique.

8. Kit de construction avec vérins hydrauliques et bloc de commande selon l'une des revendications 5 à 7, dans lequel les interfaces hydrauliques intérieures (20, 36) présentent des orifices (70, 72, 74) espacés axialement dans l'alésage ou le trou traversant (62).

9. Kit de construction avec vérins hydrauliques et bloc de commande selon la revendication 8, dans lequel les orifices (70, 72, 74) s'étendent sur tout le pourtour intérieur de l'alésage ou du trou traversant (62), sur tout ou partie de ce pourtour, notamment sous forme de rainures.

10. Kit de construction avec vérins hydrauliques et bloc de commande selon l'une des revendications 5 à 9, comprenant deux interfaces hydrauliques intérieures (20, 36), dont une première (20) présente un orifice (72) dans l'alésage ou trou traversant (62) et la deuxième (36) présente deux orifices (70, 74) dans l'alésage ou trou traversant (62).

11. Kit de construction avec vérins hydrauliques et bloc de commande selon la revendication 10, dans lequel les deux orifices (70, 74) sont agencés selon une direction d'alésage (64) symétriquement par rapport à l'un des orifices (72).

12. Kit de construction avec vérins hydrauliques et bloc de commande selon l'une des revendications 8 à 11, dans lequel une prise associée à l'orifice (70, 72, 74) respectif a un alésage transversal ou radial (82, 86, 88) dans la pièce d'insertion correspondante (50 ; 51 ; 53), qui est recouvert au moins partiellement par l'orifice respectif (70, 72, 74).

13. Kit de construction avec vérins hydrauliques et bloc de commande selon l'une des revendications précédentes, dans lequel la pièce d'insertion correspondante est formée par une douille d'adaptation (50 ; 53) ayant un évidement de passage qui est apte à être traversé ou est traversé par une tige de piston (8, 22) du vérin hydraulique correspondant (4, 6) du kit.

14. Kit de construction avec vérins hydrauliques et bloc de commande selon la revendication 13, dans lequel un guidage et/ou un point d'appui est formé par une surface d'enveloppe intérieure ou par des sections de surface d'enveloppe intérieure (116, 118) de l'évidement de passage de la douille d'adaptation (50, 53), sur lequel une tige de piston (8, 22) du vérin hydraulique correspondant est apte à être guidée et/ou apte à être logée.

15. Kit de construction avec vérins hydrauliques et bloc de commande selon la revendication 13 ou la revendication 14, dans lequel au moins un élément d'étanchéité est prévu sur une surface d'enveloppe intérieure ou sur des sections de surface d'enveloppe intérieure (116, 118) de l'évidement de passage de la douille d'adaptation (50, 53).

16. Kit de construction avec vérins hydrauliques et bloc de commande selon les revendications 14 et 15, dans lequel l'une des surfaces de piston est apte à être rendue étanche par rapport à une autre des surfaces de piston par l'intermédiaire dudit au moins un élément d'étanchéité et de la tige de piston (22).

17. Kit de construction avec vérins hydrauliques et bloc de commande selon la revendication 10 ou selon les revendications 10 et 16, dans lequel les deux interfaces hydrauliques intérieures (20, 36) sont prélevées.

18. Kit de construction avec vérins hydrauliques et bloc de commande selon les revendications 14 et 15, dans lequel l'une des surfaces de piston est apte à être rendue étanche ou est rendue étanche à l'atmosphère par l'intermédiaire d'au moins un élément d'étanchéité et de la tige de piston (8).

19. Kit de construction avec vérins hydrauliques et bloc de commande selon la revendication 10 ou selon les revendications 10 et 18, dans lequel l'une (20) des deux interfaces hydrauliques intérieures (20, 36) est prélevée et l'autre (36) est bloquée.

20. Kit de construction avec vérins hydrauliques et bloc de commande selon la revendication 10 ou une revendication dépendante de celle-ci, dans lequel la pièce d'insertion correspondante (51) est formée par une douille d'adaptation avec un évidement frontal (84) et un fond, et dans lequel l'une des deux interfaces hydrauliques intérieures est prélevée (20, 36) et l'autre respective est bloquée (36, 20).

21. Kit de construction avec vérins hydrauliques et bloc de commande selon l'une des revendications précédentes, dans lequel une conduite de fluide sous pression part de la pièce d'insertion correspondante pour chaque interface hydraulique intérieure prélevée, par laquelle l'interface prélevée est apte à être reliée fluidiquement à l'extérieur d'un corps de base du bloc de commande.

22. Kit de construction avec vérins hydrauliques et bloc de commande selon la revendication 5 ou une revendication dépendante de celle-ci, dans lequel la pièce d'insertion correspondante est maintenue directement ou indirectement dans l'alésage ou le trou traversant (62) par un premier couvercle (58).

23. Kit de construction avec vérins hydrauliques et bloc de commande selon la revendication 6 ou une revendication dépendante de celle-ci, dans lequel le collet radial (100) de la pièce d'insertion correspondante (50 ; 51 ; 52) est serré directement ou indirectement sur l'évidement périphérique (80, 82, 102) élargi radialement par l'intermédiaire d'un premier couvercle (58).

24. Kit de construction avec vérins hydrauliques et bloc de commande selon la revendication 22 ou la revendication 23, dans lequel le premier couvercle a une première bride annulaire (58) qui est reliée à un premier tube de vérin (12) d'un vérin hydraulique correspondant (2 ; 4 ; 6) du kit, et qui est fixée au moyen de vis de traction (98) à un corps de base du bloc de commande (46).

25. Kit de construction avec vérins hydrauliques et bloc de commande selon la revendication 24, dans lequel la première bride annulaire est une bride annulaire vissée (58), qui est vissée sur le pourtour extérieur du premier tube de vérin (12).

26. Kit de construction avec vérins hydrauliques et bloc de commande selon la revendication 24 ou la revendication 25, dans lequel une surface frontale annulaire du premier tube de vérin présente un dépassement (96) par rapport à une surface frontale annulaire de la première bride annulaire (58) et s'appuie sur une première face frontale de la pièce d'insertion correspondante ou sur son collet radial (100).

27. Kit de construction avec vérins hydrauliques et bloc de commande selon l'une des revendications 22 à 26, comprenant un deuxième couvercle (60) agencé en face du premier couvercle (58) sur le bloc de commande (46), par rapport auquel l'alésage traversant (62) est fermé.

28. Kit de construction avec vérins hydrauliques et bloc de commande selon la revendication 27, dans lequel le deuxième couvercle (60) est découplé de la pièce d'insertion correspondante (50, 51, 53) en ce qui concerne un flux de force.

29. Kit de construction avec vérins hydrauliques et bloc de commande selon la revendication 27 ou la revendication 28, la revendication 27 étant dépendante de l'une des revendications 24 à 26, dans lequel le deuxième couvercle (60) est traversé sans contrainte par un deuxième tube de vérin (38) du vérin hydraulique (6) du kit.

30. Kit de construction avec vérins hydrauliques et bloc de commande selon les revendications 26, 27, 28 et 29, ou les revendications 26, 27, 29, dans lequel le deuxième tube de vérin (38) est serré sur l'élément d'insertion (50) au moyen de tirants (108) ancrés, notamment vissés, dans une deuxième face frontale de la pièce d'insertion (50).

31. Kit de construction avec vérins hydrauliques et bloc de commande selon l'une des revendications 24 ou 29 ou une revendication qui en est dépendante, le premier ou le deuxième tube de vérin (12, 38) entourant une collerette annulaire frontale (112) de la pièce d'insertion (50) ou plongeant dans un évidement annulaire frontal (110) de la pièce d'insertion (50).

32. Axe hydraulique avec un kit de construction conçu selon au moins l'une des revendications précédentes, dans lequel au moins l'une des surfaces de piston d'un vérin hydraulique (2 ; 4 ; 6) du kit est apte à être reliée fluidiquement à l'une des interfaces hydrauliques intérieures (20, 36) par l'intermédiaire d'une prise (82, 86, 88) de la pièce d'insertion correspondante (50 ; 51 ; 53).
